# EUROPÄISCHE PATENTSCHRIFT

(11) **EP 2 037 069 B1**
(45) Veröffentlichungstag und Bekanntmachung des Hinweises auf die Patenterteilung: **05.03.2014**
(21) Anmeldenummer: 08104807.6
(22) Anmeldetag: 21.07.2008
(51) Int. Cl.: E05F 15/16

(54) **Verstellantrieb in einem Kraftfahrzeug**
Actuator in a vehicle
Dispositif d'entraînement dans un voiture

(30) Priorität: 17.09.2007 DE 102007044350
(43) Veröffentlichungstag der Anmeldung: 18.03.2009
(73) Patentinhaber: Robert Bosch GmbH, 70442 Stuttgart (DE)
(72) Erfinder: Huck, Thomas, 77836 Rheinmuenster (DE)

(56) Entgegenhaltungen:
- EP-A- 1 123 452
- US-A- 3 706 236

## Beschreibung

### Stand der Technik

Die Erfindung betrifft einen Verstellantrieb in einem Kraftfahrzeug, insbesondere einen Fensterverstellantrieb, gemäß dem Oberbegriff des Anspruchs 1. Ein solcher Verstellantrieb ist aus Figur 11 der EP-B-1123452 bekannt.

Bei heute zum Einsatz kommenden Verstellantrieben zum Verstellen eines Fensters in einem Kraftfahrzeug besteht das zum Einsatz kommende Getriebe aus einer von einem Elektromotor antreibbaren Getriebeschnecke und einem mit der Getriebeschnecke kämmenden Schneckenrad. Dabei ist das Schneckenrad meist als schräg verzahntes Stirnrad aus Kunststoff und die Getriebeschnecke aus Metall ausgebildet. Bei derartigen Verstellantrieben ist es wichtig, dass die Kombination aus Getriebeschnecke und Schneckenrad eine gute Verzahnungsfestigkeit aufweist, da die Verzahnung im Betrieb über die gesamte Lebensdauer Verstellzyklen ausführen muss. Insbesondere die zum Verstellen von Fenstern in Kraftfahrzeugen eingesetzten Verstellantriebe sind großen Belastungen ausgesetzt, die über die Lebensdauer zu Zahnverformungen führen können, die sich jedoch nur in gewissen Grenzen bewegen dürfen. Die hohen Belastungen resultieren bei einem Verstellantrieb für ein Fenster in einem Kraftfahrzeug u. a. daraus, dass das Fenster am Ende eines Verstellzyklus gegen einen Anschlag bewegt wird. Dabei wird die Bewegung abrupt abgebremst, und es kommt zu einer starken Belastung der Verzahnung zwischen Getriebeschnecke und Schneckenrad mit dem maximalen Antriebsmoment des Elektromotors. Zusätzlich wirken aufgrund der abrupten Verzögerung große dynamische Kräfte auf die Verzahnung. Hinzu kommt, dass das System bestehend aus Fenster und Verstellantrieb nicht selten im Anschlagszustand über einen längeren Zeitraum stehen bleibt und es dadurch zu einer ständigen statischen Belastung der Verzahnung kommt. Da die zum Einsatz kommenden Kunststoffzahnräder zu einem sogenannten Kriechen neigen, kommt es auch bei diesem Belastungsfall zu einer sich negativ auswirkenden Verformung an den Kunststoffzähnen des Schneckenrades.

Darüber hinaus ist eine gute Verzahnungsfestigkeit insbesondere bei heute zum Einsatz kommenden Elektronikmotoren wichtig, die beispielsweise die Funktion "Einklemmschutz" realisieren, da Geschwindigkeitsänderungen, die durch Verzahnungsfehler oder Verzahnungsverformungen verursacht werden, die Funktion "Einklemmschutz" beeinträchtigen können.

Mit der EP-A-1 123 452 ist ein Verstellantrieb bekannt geworden, bei dem eine elektromotorisch angetriebene Getriebeschnecke mit zwei Schneckenrädern kämmt, die an verschiedenen axialen Abschnitten auf der selben Seite der Getriebeschnecke angeordnet sind

### Offenbarung der Erfindung

### Technische Aufgabe

Der Erfindung liegt daher die Aufgabe zugrunde, einen Verstellantrieb vorzuschlagen, der den Belastungen im Betrieb verbessert standhalten kann.

### Technische Lösung

Diese Aufgabe wird mit einem Verstellantrieb mit den Merkmalen des Anspruchs 1 gelöst. Vorteilhafte Weiterbildungen der Erfindung sind in den Unteransprüchen angegeben.

Der Erfindung liegt der Gedanke zugrunde, die Verzahnungsfestigkeit bei einem Verstellantrieb dadurch zu erhöhen, dass zusätzlich zu dem ersten mit der Getriebeschnecke kämmenden Schneckenrad mindestens ein zweites mit der Getriebeschnecke kämmendes Schneckenrad vorgesehen ist. Dabei sind bevorzugt beide Schneckenräder als schräg verzahnte Stirnräder aus Kunststoff ausgebildet. Diese Grundkonzeption eines Verstellantriebes erlaubt in unterschiedlichen, im Folgenden noch zu erläuternden Weiterbildungen eine Entlastung des Verzahnungseingriffs zwischen dem ersten Schneckenrad und der Getriebeschnecke, wodurch die Funktionstüchtigkeit des Verstellantriebes über einen längeren Zeitraum aufrechterhalten werden kann. Darüber hinaus können die Schneckenräder aufgrund der verbesserten Verzahnungsfestigkeit bei gleichbleibender Übersetzung verkleinert werden, wodurch das Bauraumvolumen eines nach dem Konzept der Erfindung ausgebildeten Verstellantriebs minimiert werden kann. Mit einem nach dem Konzept der Erfindung ausgebildeten Verstellantrieb folgende Vorteile realisiert werden: Es wird ein einfach zu montierender und kostengünstig herstellbarer Verstellantrieb mit einer vergleichsweise geringen Kriechneigung der zur Anwendung kommenden Schneckenräder erhalten, wobei es im Rahmen der Erfindung liegt, die Schneckenräder nicht aus Kunststoff, sondern beispielsweise aus Metall auszubilden. Die geringe Kriechneigung ist dabei auf die Kraft- bzw. Drehmomentverteilung auf mindestens zwei Verzahnurigseingriffe mit der Getriebeschnecke zurückzuführen. Darüber hinaus ist die Getriebefestigkeit des Verstellantriebs erhöht und es kommt, wenn überhaupt, zu geringeren, insbesondere ausschließlich elastischen Zahnverformungen der Schneckenräder, was insgesamt zu einem robusteren Getriebe und einer erhöhten Lebensdauer führt. Gegebenfalls kann der Verstellantrieb ein verringertes Bauvolumen aufgrund der Verwendung kleinerer Schneckenräder bei gleich bleibendem Übersetzungsverhältnis aufweisen.
Gemäß der Erfindung sind die Schneckenräder nicht nur drehmomentübertragend mit der Getriebeschnecke, sondern zusätzlich noch miteinander gekoppelt. Dabei liegt es im Rahmen der Weiterbildung, die Schneckenräder unmittelbar miteinander kämmend anzuordnen, oder die Schneckenräder über mindestens ein weiteres, drehbar gelagertes Getriebeelement drehmomentübertragend miteinander zu verbinden. Bei einer derartigen Ausführungsform mit drehmomentübertragend miteinander gekoppelten Schneckenrädern wird das zweite Schneckenrad im Normalbetrieb mehr oder weniger kraftlos, d.h. im Wesentlichen kein Drehmoment übertragend, mitangetrieben. Kommt es jedoch zu einer Überlast des ersten Schneckenrades, beispielsweise beim Blocklauf oder durch statische Dauerbelastungen, beispielsweise bei einem im Anschlag befindlichen Fenster, wird durch die drehmomentübertragende Kopplung der beiden Schneckenräder ein unterstützender Kraftfluss auf die Getriebeschnecke bzw. von der Getriebeschnecke auf das zweite Schne-ckenrad realisiert. Insbesondere bei aus einem Kunststoff ausgebildeten, vorzugsweisen einstückigen Schneckenrädern wird im Normalbetrieb das Drehmoment zumindest näherungsweise ausschließlich von der Getriebeschnecke auf das erste Schneckenrad und von diesem weiter, beispielsweise auf einen Seilzugmechanismus, übertragen. Kommt es zu einer Überlast des ersten Schneckenrades, überschreiten also die Verzahnungskräfte zwischen der Getriebeschnecke und dem ersten Schneckenrad ein bestimmtes Niveau, kommt es zunächst zu einer vorzugsweisen Verformung des ersten Schneckenrades. Durch die drehmomentübertragende Kopplung zwischen den beiden Schneckenrädern verteilt sich sodann die Drehmomentübertragung von der Getriebeschnecke auf die beiden Schneckenräder, wodurch die Belastung des ersten Schneckenrades begrenzt wird. Insgesamt kann durch die Anordnung der mindestens zwei Schneckenräder ein größeres Moment übertragen werden. Der Abstimmung der Verzahnungsspiele des Verstellantriebs kommt dabei eine große Bedeutung zu. Die Abstimmung gibt vor, wie weit (wie stark) sich das erste Schneckenrad verformt, bis dass sich das zweite Schneckenrad an der Kraftübertragung beteiligt. Die Verzahnungsspiele sollten derart abgestimmt werden, dass sich das zweite Schneckenrad bereits an der Drehmomentübertragung beteiligt, wenn sich das erste Rad noch im elastischen Verformungsbereich befindet.

In Weiterbildung der Erfindung ist mit Vorteil vorgesehen, dass die Schneckenräder in direktem Verzahnungseingriff miteinander stehen. Hierzu weisen beide Schneckenräder jeweils mindestens einen Zahnkranz auf, wobei die Zahnkränze der Schneckenräder mit Abstand zu der Getriebeschnecke miteinander kämmen. Bevorzugt sind die Zahnkränze unmittelbar neben dem mit der Getriebeschnecke in Eingriff befindlichem, vorzugsweise schräg verzahnten Abschnitt des jeweiligen Schneckenrades angeordnet.

In Weiterbildung der Erfindung ist mit Vorteil vorgesehen, dass die insbesondere aus Kunststoff, beispielsweise durch Spritzgießen oder Pressformen, hergestellten Schneckenräder miteinander kämmende Zahnkränze mit einer geraden Zahnung aufweisen, also mit in Umfangsrichtung benachbarten Zähnen versehen sind, die sich parallel zur Drehachse des jeweiligen Schneckenrades erstrecken.

Von besonderem Vorteil ist eine Anordnung der Schneckenräder, bei der sich die Schneckenräder auf einander gegenüberliegenden Längsseiten der Getriebeschnecke befinden und auf den einander gegenüberliegenden Längsseiten der Getriebeschnecke mit dieser in Eingriff sind. Dabei ist es vorteilhaft, dass die Drehachsen der Schneckenräder parallel zueinander verlaufen, also quer zur Längserstreckung der Getriebeschnecke angeordnet sind.

Für eine weitgehend gleichmäßige Drehmomentverteilung zwischen den mindestens zwei Schneckenrädern ist es von Vorteil, wenn diese sich exakt gegenüberliegen, d.h. die Drehachsen der Schneckenräder eine gedachte Achse senkrecht schneiden, die die Längsachse der Getriebeschnecke ebenfalls rechtwinklig schneidet.

Bei einer einfachsten Ausführungsform ist lediglich eines der mindestens zwei Schneckenräder mit einem Abtriebselement zur Weitergabe des Drehmomentes, beispielsweise auf einen Seilzugmechanismus, ausgestattet. Bei dem Abtriebselement kann es sich beispielsweise um einen Rändelabschnitt oder einen Zahnkranz handeln. Besonders bevorzugt ist es, wenn sich das Abtriebselement des ersten Schneckenrades benachbart zu dem mit der Getriebeschnecke in Eingriff befindlichem Abschnitt des Schneckenrades angeordnet ist, vorzugsweise auf der gegenüberliegenden Seite des Zahnkranzes, mit dem das erste Schneckenrad mit dem Zahnkranz des zweiten Schneckenrades kämmt.

In Weiterbildung der Erfindung ist zusätzlich zu dem dem ersten Schneckenrad zugeordneten ersten Abtriebselement mindestens ein zweites, dem zweiten Schneckenrad zugeordnetes Abtriebselement vorgesehen, so dass der Verstellantrieb insgesamt mindestens zwei Abtriebe aufweist.

Besonders bevorzugt ist es, wenn diese Abtriebselemente mit einem weiteren Getriebeteil, insbesondere einer Zahnstange, gemeinsam in drehmomentübertragenden Eingriff stehen, das weitere Getriebeelement von beiden Abtriebselementen also gleichzeitig angetrieben wird, um so die Belastung der einzelnen Schneckenräder im Wesentlichen zu halbieren. Bei einer derartigen Ausführungsform des Verstellantriebs kann ggf. auf einen direkten Verzahnungseingriff der Schneckenräder verzichtet werden, die Schneckenräder also ohne zusätzliche Zahnkränze ausgebildet werden.

Aus Kostengründen und zur Vereinfachung der Montage ist eine Ausführungsform von Vorteil, bei der die beiden Schneckenräder identisch ausgebildet sind. Vorzugsweise handelt es sich um Kunststoff-Schneckenräder.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1:: eine perspektivische Darstellung eines Verstellantriebes mit zwei mit einer Getriebeschnecke kämmenden, gegenü- berliegenden Schneckenrädern,
- Fig. 2:: eine ergänzte Schnittdarstellung entlang der Schnittli- nien A - A gemäß Fig. 1 und
- Fig. 3:: eine schematisierte Darstellung eines Verstellantriebes, bei der die zwei Schneckenräder sowohl gemeinsam mit der Getriebeschnecke als auch mit einer Zahnstange kämmend angeordnet sind.

### Ausführungsformen der Erfindung

In den Figuren sind gleiche Bauteile und Bauteile mit der gleichen Funktion mit den gleichen Bezugszeichen gekennzeichnet.

In Fig. 1 ist eine einfache Ausführungsform eines Verstellantriebes 1 zum Verstellen einer Fensterscheibe in einem Kraftfahrzeug dargestellt. Zu erkennen ist eine drehbar gelagerte Abtriebswelle 2, die zwischen zwei beabstandeten Axialanschlägen 3, 4 angeordnet ist. Auf der von einem Elektromotor 5 angetriebenen Abtriebswelle 2 sitzt eine Getriebeschnecke 6 aus Metall, in diesem Ausführungsbeispiel aus Messing.

Die Getriebeschnecke 6 kämmt mit einem ersten Schneckenrad 7 aus Kunststoff, genauer mit einem schräg verzahnten ersten Eingriffsabschnitt 8 des ersten Schneckenrades 7. Die in Fig. 2 eingezeichnete erste Drehachse 9 des ersten Schneckenrades 7 verläuft dabei mit Abstand und senkrecht zu der Längserstreckung der Abtriebswelle 2.

Auf der dem ersten Schneckenrad 7 gegenüberliegenden Längsseite der Abtriebswelle 2 bzw. der Getriebeschnecke 6 ist ein zweites Schneckenrad 10 angeordnet, welches ebenfalls mit einem zweiten, schräg verzahnten Eingriffsabschnitt 11 mit der Getriebeschnecke 6 kämmt. Die aus Fig. 2 ersichtliche zweite Drehachse 12 des zweiten Schneckenrades 10 verläuft parallel zur ersten Drehachse 9 des ersten Schneckenrades 7 und ist im gleichen Abstand zu der Getriebeschnecke 6 angeordnet wie die erste Drehachse 9. Beide Drehachsen 9, 12 werden von einer gedachten, nicht eingezeichneten, die Getriebeschnecke 6 in Querrichtung schneidenden Achse im rechten Winkel geschnitten.

Wie sich insbesondere aus Fig. 1 ergibt, ist das erste, einstückig ausgebildete Schneckenrad 7 benachbart zu dem ersten Eingriffsabschnitt 8 mit einem ersten, gerade verzahnten Zahnkranz 13 ausgestattet, der im drehmomentübertragenden Eingriff mit einem identischen zweiten Zahnkranz 14 des zweiten Schneckenrades 10 ist.

Wie sich aus den Fig. 1 und 2 ergibt, ist benachbart zu dem ersten Eingriffsabschnitt 8 des ersten Zahnrades 7 ein erstes, als Verzahnungselement ausgebildetes Abtriebselement 15 angeordnet, welches zum Antreiben eines nicht gezeigten Fensterhebermechanismus dient, welcher an sich bekannt ist. Mit dem Bezugszeichen 23 ist in Fig. 1 eine mögliche Umfangskontur eines Verstellantriebgehäuses angedeutet.

Wie aus Fig. 2 zu entnehmen ist, ist das erste Schneckenrad 7 auf einem ersten Bolzen 16 und das zweite Schneckenrad 10 auf einem zweiten Bolzen 17 drehbar gelagert.

In Fig. 2 sind durch unterschiedliche Pfeile die Drehmomentflüsse in unterschiedlichen Belastungszuständen des Verstellantriebes gezeigt. Die mit dem Bezugszeichen 18 gekennzeichneten Pfeile zeigen dabei den Drehmomentfluss im normalen Verstellzustand. Zu erkennen ist, dass eine Drehmomentübertragung im Wesentlichen nur zwischen der Getriebeschnecke 6 und dem ersten Schneckenrad 7 stattfindet. Die mit dem Bezugszeichen 19 gekennzeichneten Pfeile zeigen den Drehmomentfluss im Blockanschlag, also bei einsetzender Zahnverformung des ersten Schneckenrades 7. Zu erkennen ist, dass eine Drehmomentübertragung sowohl zwischen der Getriebeschnecke 6 und dem ersten Schneckenrad 7 als auch zwischen der Getriebeschnecke 6 und dem zweiten Schneckenrad 10 stattfindet, wobei das Drehmoment von dem zweiten Schneckenrad 10 und dem zweiten Zahnkranz 14 an den ersten Zahnkranz 13 und damit an das erste Schneckenrad 7 bzw. das Abtriebselement 15 weitergegeben wird.

Die mit dem Bezugszeichen 20 gekennzeichneten Pfeile zeigen den Drehmomentfluss bei einer Belastung des Verstellantriebes von der Antriebsseite her während eines sogenannten Creep-Tests. Zu erkennen ist, dass die Pfeile 20 dabei den Pfeilen 19 entgegengesetzt gerichtet sind.

In Fig. 3 ist ein alternatives Ausführungsbeispiel eines Verstellantriebes 1 gezeigt. Zur Vermeidung von Wiederholung werden im Folgenden im Wesentlichen lediglich die Unterschiede zu den in den Fig. 1 und 2 gezeigten Ausführungsbeispielen beschrieben. Bezüglich der Gemeinsamkeiten wird auf die vorhergehende Figurenbeschreibung sowie die zugehörigen Figuren 1 und 2 verwiesen. Zu erkennen ist, dass das zweite Schneckenrad 10 im Gegensatz zu dem zweiten Schneckenrad 10 gemäß dem zuvor beschriebenen Ausführungsbeispiel ein zweites Abtriebselement 21 aufweist, das identisch wie das erste Abtriebselement 15 des ersten Schneckenrades 7 ausgebildet ist.

Beide Abtriebselemente 15, 21 sind mit einer schematisch angedeuteten Zahnstange 22 in einem drehmomentübertragenden Eingriff. Der Drehmomentfluss verteilt sich bei einer derartigen Ausbildung bereits von der Getriebeschnecke 6 auf die beiden Schneckenräder 7, 10 und wird über die Abtriebselemente 15, 21 auf zwei gegenüberliegenden Seiten verteilt auf die Zahnstange 22 übertragen. Mit einem derart ausgebildeten Verstellantrieb können vergleichsweise große Drehmomente übertragen werden. Anstelle der gezeigten, im Querschnitt rechteckigen Zahnstange kann auch eine Zahnstange mit rundem Querschnitt eingesetzt werden.

## Patentansprüche

1. Verstellantrieb in einem Kraftfahrzeug, mit einer von einem Elektromotor (5) antreibbaren Getriebeschnecke (6), die mit einem ersten Schneckenrad (7) in Eingriff ist,
**wobei** mindestens ein zweites mit der Getriebeschnecke (6) in Eingriff befindliches Schneckenrad (10) vorgesehen ist,
**dadurch gekennzeichnet, dass die Schneckenräder (7, 10) drehmomentübertragend miteinander gekoppelt sind.**

2. Verstellantrieb nach einem der vorhergehenden Ansprüche,
**dadurch gekennzeichnet,**
**dass die Getriebeschnecke (6) auf einer Abtriebswelle (2) des Elektromotors (5) angeordnet und aus Metall gefertigt ist.**

3. Verstellantrieb nach einem der Ansprüche 1 oder 2,
**dadurch gekennzeichnet,**
**dass** die Schneckenräder (7, 10) jeweils einen Zahnkranz (13,14) aufweisen, und dass die Zahnkränze (13, 14) mit Abstand zu der Getriebeschnecke (6) miteinander kämmend angeordnet sind.

4. Verstellantrieb nach Anspruch 3,
**dadurch gekennzeichnet,**
**dass** die Zahnkränze (13, 14) jeweils eine gerade Verzahnung aufweisen.

5. Verstellantrieb nach einem der vorhergehenden Ansprüche,
**dadurch gekennzeichnet,**
**dass** die Schneckenräder (7, 10) auf zwei gegenüberliegenden Längsseiten der Getriebeschnecke (6) mit dieser in Eingriff sind, und dass die Drehachsen (9, 12) der Schneckenräder (7, 10) parallel zueinander verlaufen.

6. Verstellantrieb nach Anspruch 5,
**dadurch gekennzeichnet,**
**dass** die Drehachsen (9, 12) der Schneckenräder (7, 10) von einer gedachten Achse rechtwinklig geschnitten werden, die quer zur Längsachse der Getriebeschnecke (6) verläuft.

7. Verstellantrieb nach einem der vorhergehenden Ansprüche,
**dadurch gekennzeichnet,**
**dass** an dem ersten Schneckenrad (7) ein erstes Abtriebselement (15), vorzugsweise ein erster Verzahnungsabschnitt vorgesehen ist.

8. Verstellantrieb nach Anspruch 7,
**dadurch gekennzeichnet,**
**dass** an dem zweiten Schneckenrad (10) ein zweites Abtriebselement (21), vorzugsweise ein erster Verzahnungsabschnitt vorgesehen ist.

9. Verstellantrieb nach Anspruch 8,
**dadurch gekennzeichnet,**
**dass** die Abtriebselemente (15, 21) eine Zahnstange (22) antreibend angeordnet sind.

10. Verstellantrieb nach einem der vorhergehenden Ansprüche,
**dadurch gekennzeichnet,**
**dass** die Schneckenräder (7, 10) identisch, vorzugsweise als Kunststoffteile, ausgebildet sind.

## Claims

1. Actuator in a motor vehicle, with a gear worm (6) which is drivable by an electric motor (5) and which is in engagement with a first worm wheel (7), at least one second worm wheel (10) which is in engagement with the gear worm (6) being provided, **characterized in that** the worm wheels (7, 10) are coupled to one another in a torque-transmitting manner.

2. Actuator according to Claim 1, **characterized in that** the gear worm (6) is arranged on an output shaft (2) of the electric motor (5) and is manufactured from metal.

3. Actuator according to either one of Claims 1 and 2, **characterized in that** the worm wheels (7, 10) have in each case a toothed rim (13, 14), and **in that** the toothed rims (13, 14) are arranged so as to mesh with one another at a distance from the gear worm (6).

4. Actuator according to Claim 3, **characterized in that** the toothed rims (13, 14) have in each case spur toothing.

5. Actuator according to one of the preceding claims, **characterized in that** the worm wheels (7, 10) are in engagement with the gear worm (6) on two opposite longitudinal sides of the latter, and **in that** the axes of rotation (9, 12) of the worm wheels (7, 10) run parallel to one another.

6. Actuator according to Claim 5, **characterized in that** the axes of rotation (9, 12) of the worm wheels (7, 10) are intersected at right angles by an imaginary axis which runs transversally with respect to the longitudinal axis of the gear worm (6).

7. Actuator according to one of the preceding claims, **characterized in that** a first output element (15), preferably a first toothing portion, is provided on the first worm wheel (7).

8. Actuator according to Claim 7, **characterized in that** a second output element (21), preferably a first toothing portion, is provided on the second worm wheel (10).

9. Actuator according to Claim 8, **characterized in that** the output elements (15, 21) are arranged so as to drive a rack (22).

10. Actuator according to one of the preceding claims, **characterized in that** the worm wheels (7, 10) are formed identically, preferably as plastic parts.

## Revendications

1. Entraînement de réglage dans un véhicule automobile, comprenant une vis sans fin d'engrenage (6) pouvant être entraînée par un moteur électrique (5), laquelle vis sans fin d'engrenage est en prise avec une première roue à denture hélicoïdale (7),
au moins une deuxième roue à denture hélicoïdale (10) se trouvant en prise avec la vis sans fin d'engrenage (6) étant prévue,
**caractérisé en ce que** les roues à denture hélicoïdale (7, 10) sont accouplées l'une à l'autre de manière à transmettre un couple.

2. Entraînement de réglage selon la revendication 1,
**caractérisé en ce que**
la vis sans fin d'engrenage (6) est disposée sur un arbre de sortie (2) du moteur électrique (5) et fabriquée en métal.

3. Entraînement de réglage selon la revendication 1 ou 2,
**caractérisé en ce que**
les roues à denture hélicoïdale (7, 10) comprennent respectivement une couronne dentée (13, 14) et **en ce que** les couronnes dentées (13, 14) sont disposées à distance de la vis sans fin d'engrenage (6) et de manière à s'engrener l'une avec l'autre.

4. Entraînement de réglage selon la revendication 3,
**caractérisé en ce que**
les couronnes dentées (13, 14) présentent respectivement une denture droite.

5. Entraînement de réglage selon l'une quelconque des revendications précédentes,
**caractérisé en ce que**
les roues à denture hélicoïdale (7, 10) sont en prise avec la vis sans fin d'engrenage (6) sur deux côtés longitudinaux opposés de celle-ci, et **en ce que** les axes de rotation (9, 12) des roues à denture hélicoïdale (7, 10) s'étendent parallèlement l'un à l'autre.

6. Entraînement de réglage selon la revendication 5,
**caractérisé en ce que**
les axes de rotation (9, 12) des roues à denture hélicoïdale (7, 10) sont coupés à angle droit par un axe imaginaire qui s'étend transversalement par rapport à l'axe longitudinal de la vis sans fin d'engrenage (6).

7. Entraînement de réglage selon l'une quelconque des revendications précédentes,
**caractérisé en ce**
**qu'**un premier élément de sortie (15), de préférence une première portion de denture, est prévu(e) sur la première roue à denture hélicoïdale (7).

8. Entraînement de réglage selon la revendication 7,
**caractérisé en ce**
**qu'**un deuxième élément de sortie (21), de préférence une première portion de denture, est prévu(e) sur la deuxième roue à denture hélicoïdale (10).

9. Entraînement de réglage selon la revendication 8,
**caractérisé en ce que**
les éléments de sortie (15, 21) sont disposés de manière à entraîner une crémaillère (22).

10. Entraînement de réglage selon l'une quelconque des revendications précédentes,
**caractérisé en ce que**
les roues à denture hélicoïdale (7, 10) sont réalisées de manière identique, de préférence sous forme de pièces en plastique.
